# EUROPÄISCHE PATENTSCHRIFT

(11) **EP 1 427 662 B1**
(45) Veröffentlichungstag und Bekanntmachung des Hinweises auf die Patenterteilung: **14.12.2005**
(21) Anmeldenummer: 02754113.5
(22) Anmeldetag: 11.09.2002
(51) Int. Cl.: B66B 13/22

(54) **SIECHERHEITSKREIS FÜR AUFZUGSTÜREN**
SAFETY CIRCUIT FOR ELEVATOR DOORS
CIRCUIT DE SECURITE POUR PORTES D'ASCENSEURS

(30) Priorität: 18.09.2001 EP 01810903
(43) Veröffentlichungstag der Anmeldung: 16.06.2004
(73) Patentinhaber: INVENTIO AG, CH-6052 Hergiswil (CH)
(72) Erfinder: ANGST, Philipp, CH-6300 Zug (CH); DEPLAZES, Romeo, 5647 Oberrüti (CH)
(74) Vertreter: Gaussmann, Andreas
(86) Internationale Anmeldenummer: PCT/CH2002/000498
(87) Internationale Veröffentlichungsnummer: WO 2003/024856

(56) Entgegenhaltungen:
- US-B1- 6 173 814

## Beschreibung

Gegenstand der Erfindung ist ein Aufzugssystem nach dem Oberbegriff des Anspruchs 1.

Aufzugssysteme weisen heutzutage sogenannte Doppeltüren auf, das heisst sowohl Schachttüren wie auch an der Aufzugskabine angeordnete Kabinentüren. Das Öffnen und Schliessen der Schachttüren wird üblicherweise durch die Kabine oder die Kabinentüren veranlasst. Für die Sicherheit der Benutzer der Aufzugssysteme und der Passanten in den die Aufzugssysteme enthaltenden Gebäuden ist es von grosser Wichtigkeit, dass die jeweilige Stellung der Schacht- und Kabinentüren auf die Lage der Aufzugskabine abgestimmt ist; das heisst, die Schacht- und die Kabinentüren dürfen nur dann geöffnet sein, wenn die Aufzugskabine an einer der vorgesehenen Ein- und Ausstiegsstationen, das heisst auf der Höhe eines Stockwerkes, anhält. Hierzu werden die Lagen sowohl der Schachttüren wie auch der Kabinentüren überwacht.

Die Schachttüren lassen sich üblicherweise mit Hilfe von mechanischen Verriegelungsvorrichtungen in ihrer Schliessstellung verriegeln. Herkömmliche Überwachungssysteme überwachen die Stellung der Schachttüren mit Hilfe von Sicherheitskontakten; diese Sicherheitskontakte erfassen, ob die mechanischen Verriegelungsvorrichtungen ihre Verriegelungsstellung oder ihre Entriegelungsstellung einnehmen. Die Sicherheitskontakte sind geschlossen, wenn sich die Verriegelungsvorrichtungen in ihrer Verriegelungsstellung befinden und die Schachtüren geschlossen sind. Die Sicherheitskontakte sind in einen Sicherheitskreis integriert, der seinerseits nur bei geschlossenen Sicherheitskontakten geschlossen ist. Der Sicherheitskreis ist so mit dem Antrieb des Aufzugssystems verbunden, dass die Aufzugskabine in normalem Betrieb nur bei geschlossenem Sicherheitskreis auf- oder abwärts bewegt werden kann. Ist eine Schachttüre offen und ihre Verriegelungsvorrichtung in Entriegelungsstellung, so sind der entsprechende Sicherheitskontakt und damit der Sicherheitskreis offen, was zur Folge hat, dass die Aufzugskabine keine Auf- oder Abwärtsbewegung durchführen kann, es sei denn mit Hilfe einer speziellen Steuerung oder indem das Servicepersonal den unterbrochenen Sicherheitskreis überbrückt.

Jedes Aufzugssystem mit einer solchen herkömmlichen Überwachung weist verschiedene Nachteile auf, die im Folgenden näher beschrieben werden.
- Ein Sicherheitskreis ist in jedem Falle mit inhärenten Problemen behaftet; hierzu gehören die Länge der Verbindungen, der Spannungsabfall im Sicherheitskreis und der verhältnismässig hohe Montageaufwand.
- Trotz eines Überwachungssystems mit einem Sicherheitskreis lassen sich unsichere bzw. gefährliche Situationen nicht vermeiden; einerseits lassen sich die Sicherheitskontakte einzeln oder gemeinsam verhältnismässig leicht überbrücken, was praktisch einem Nichtvorhandensein der Sicherheitsvorkehrungen gleichkommt; anderseits verhindert eine offene Schachttüre zwar eine Bewegung der Kabine, aber wenn sich die Kabine nicht bei der gerade offenen Schachttüre befindet, so besteht dennoch die Gefahr eines Absturzes durch die offene Schachttüre.
- Intelligente bzw. situationsgerechte Reaktionen, zum Beispiel bei offenem Sicherheitskreis, sind nicht möglich, da die Kabine in jedem Fall stillgesetzt wird; insbesondere kann nicht vermieden werden, dass Personen in der Liftkabine ungewollt eingeschlossen werden.
- Das Überwachungssystem erlaubt keine spezifische Diagnose; das heisst, dass bei offenem Sicherheitskreis nur festgestellt wird, dass mindestens ein Sicherheitskontakt und damit mindestens eine Verriegelungsvorrichtung bzw. mindestens eine Schachttüre offen ist. Es kann aber nicht festgestellt werden, welcher bzw. welche Sicherheitskontakte geöffnet sind.
- Eine vorsorgliche Wartung ist nicht möglich, da keine Anzeige über den Zustand der Sicherheitskontakte erfolgt; es ist also nicht möglich, das Aufzugssystem vorausschauend zu warten und abgenützte Sicherheitskontakte rechtzeitig, aber zu einem Zeitpunkt, in dem das Aufzugssystem problemlos stillgelegt werden kann, zu ersetzen, es sei denn im Rahmen einer periodischen Revision, wobei aber in vielen Fällen eine an sich nicht notwendige Ausserbetriebssetzung des Aufzugssystems erfolgt.
   Die Verfügbarkeit des Aufzuges wird eingeschränkt, da ein offener Sicherheitskontakt immer eine Ausserbetriebssetzung des Aufzugssystems zur Folge hat, auch wenn eine andere Lösung, zum Beispiel das Nichtbefahren des betroffenen Schachtabschnitts, möglich wäre.

Zwar lässt sich eine funktionell verbesserte Lösung erzielen, wenn für die Erfassung bzw. den Transfer der die Sicherheit betreffenden Daten im Zusammenhang mit der Stellung der Schachttüren ein Datenbus eingesetzt wird. Da aber die entsprechenden Daten sicherheitsrelevant sind, muss ein Sicherheitsbus eingesetzt werden. Ein solcher Sicherheitsbus, und insbesondere die dazu benötigten Sicherheits-busknoten, sind aber verhältnismässig teuer und kommen daher für standardmässige Aufzugssysteme kaum in Frage.

Die Aufgabe der Erfindung wird somit darin gesehen, ein verbessertes Aufzugssystem der eingangs genannten Art zu schaffen, welches bezüglich der Sicherheitsvorkehrungen im Zusammenhang mit der Stellung der Schachttüren einerseits die Nachteile des Standes der Technik vermeidet und anderseits verhältnismässig preisgünstig ist.

Die Lösung dieser Aufgabe erfolgt erfindungsgemäss durch die Merkmale des kennzeichnenden Teiles des Anspruchs 1.

Vorteilhafte Weiterbildungen des erfindungsgemässen Aufzugssystems sind durch die abhängigen Ansprüche 2 bis 10 definiert.

Das erfindungsgemässe Aufzugssystem weist neu ein Überwachungssystem mit einem Standard-Datenbus auf. Über diesen Datenbus werden die Daten, welche die Stellung der Schachttüren betreffen, erfasst bzw. transferiert. Statt eines Sicherheits-Datenbuses wird ein üblicher Datenbus mit üblichen Standard-Busknoten benutzt; hierbei kann es sich um denjenigen Datenbus handeln, der ohnehin für den Transfer von Prozessdaten im Aufzugsschacht vorhanden ist. Der Einsatz eines verhältnismässig teuren Sicherheits-Datenbuses einschliesslich der dazu benötigten aufwändigen Sicherheits-Busknoten, die eigentlich wegen der Sicherheitsrelevanz der zu transferierenden Daten benötigt würden, wird vermieden, indem geeignete Massnahmen getroffen werden, um die Sicherheit beim Übertragen der sicherheitsrelevanten Daten über den an sich nicht sicheren Datenbus zu gewährleisten.

Zur Ermittlung des Zustandes bzw. der Stellung der Schachttüre bzw. ihrer Verriegelungsvorrichtung ist jeder Schachttüre bzw. jeder Verriegelungsvorrichtung ein Verriegelungssensor zugeordnet. Der Verriegelungssensor ist am konventionellen Datenbus angeschlossen, der die ermittelten Informationen an die Steuer- oder Überwachungseinheit überträgt. Die Steuer- bzw. Überwachungseinheit wertet dann die erhaltenen Informationen aus. Dies geschieht, indem die Steuer- bzw. Überwachungseinheit periodisch, beispielsweise in Abständen von 20 ms, die Verriegelungssensoren abfragt. Ein Kommunikationsunterbruch im Bereich des Datenbuses oder der Busknoten lässt sich somit sehr schnell detektieren. Im Weiteren wird jeder Verriegelungssensor, einschliesslich des zugehörigen Interface, periodisch bzw. in grösseren zeitlichen Abständen, zum Beispiel einmal innerhalb von jeweils 8 oder 24 Stunden, getestet. Dazu werden die entsprechende Schachttüre geöffnet und wieder geschlossen oder wenigstens die Kontakte betätigt (entriegelt / verriegelt), und es wird beobachtet, ob hierbei die richtigen Daten an die Steuer- bzw. Überwachungseinheit übertragen werden. Dieser Test kann beim Öffnen und Schliessen der Schachttüren im Normalbetrieb erfolgen. Wurde ein Stockwerk innerhalb der vorgegebenen Zeitspanne von 8 bzw. 24 Stunden nie angefahren, so wird zu Testzwecken von der Steuereinheit eine Testfahrt zu diesem Stockwerk eingeleitet (Zwangstest). Die Ausführung aller Tests wird in der Steuereinheit überwacht und vorzugsweise in eine Tabelle eingetragen.

Für Stockwerke, die selten angefahren werden, werden der Verriegelungssensor und das entsprechende Interface vorzugsweise sicherheitsgerichtet ausgelegt. Dies empfiehlt sich insbesondere für Stockwerke, zu welchen die Aufzugskabine nicht selbsttätig gesteuert werden darf, zum Beispiel weil eine Wohneinheit, wie etwa ein Penthouse, direkt vom Aufzugsschacht her betretbar ist.

Der Ausdruck "sicherheitsgerichtet" wird im Folgenden für Steuerungsmittel, Aktoren, etc, verwendet, die für die Gewährleistung der Personensicherheit relevant sind und deshalb als Komponenten mit erhöhter Funktionssicherheit ausgeführt sind. Solche "Sicherheitsgerichtete" Komponenten zeichnen sich beispielsweise durch redundante Datenerfassung, Datenübermittlung und Datenverarbeitung und/oder durch softwaremäsiger Plausibilitätsüberprüfung der von ihnen erfassten, übermittelten und verarbeiteten Daten und/oder durch redundant vorhandene Aktoren aus.

Falls aus Gründen der Sicherheit notwendig, können zusätzlich zu den Verriegelungssensoren weitere Mittel zum Erfassen des Zustandes, insbesondere der Stellung der Schachttüren, vorgesehen werden; solche Mittel übertragen Information über die Stellung bzw. den Zustand der Schachttüre an die Steuerung, entweder über den ohnehin vorhandenen Datenbus, oder indem eine sicherheitsgerichtete Ausführung mit einem zusätzlichen Sicherheitsbus einschliesslich Sicherheitsknoten vorgesehen ist.

Die Schachttüren sind vorzugsweise selbstzufallend ausgeführt; das heisst, sie schliessen automatisch, sobald sie nicht aktiv offengehalten werden. Auch die Verriegelungen sind selbstzufallend, wenn die Schachttür geschlossen ist. Eine aktive Verriegelung ist nicht nötig.

Aus Sicherheitsgründen werden die zur Verriegelung der Schachttüren benutzten Verriegelungsvorrichtungen vorzugsweise so ausgebildet, dass sie nur von einer an der Aufzugskabine vorgesehenen Kabinentüre entriegelt, geöffnet oder geschlossen werden können, oder dass sie mit einem Spezialwerkzeug entriegelt und von Hand aufgeschoben werden können.

Der Zustand der Schachttür und ihrer Verriegelungsvorrichtung wird mit Vorteil über den an dieser Schachttüre angeordneten Verriegelungssensor überwacht.

Als Verriegelungssensoren können beispielsweise Verriegelungsvorrichtungskontakte, Mikroschalter, induktive Sensoren, kapazitive Sensoren oder optische Sensoren verwendet werden.

Die Steuerung des Aufzugssystems ist vorzugsweise so ausgebildet, dass sie die Abfrage der Verriegelungssensoren auswertet, um eine oder mehrere vordefinierte Reaktionen auszulösen, insbesondere das Erkennen und Lokalisieren eines Fehlers, das Auslösen eines Servicerufes, das Stoppen einer Aufzugskabine oder das Durchführen einer anderen situationsangepassten Reaktion bei Erkennung des Offenstehens einer Schachttüre.

Die Steuerung kann auch so ausgebildet sein, dass sie die Abfrage der Verriegelungssensoren auswertet, um festgestellte Übertragungsfehler durch die Auswertung mehrerer Datenpakete zu korrigieren.

Im Hinblick auf die Sicherheit des Aufzugssystems ist es besonders vorteilhaft, wenn zusätzlich zur Überwachung der Schachttüren auch die Kabinentüre überwacht wird; dadurch kann mittels einer Koinzidenzprüfung der Signale der Schachttüren einerseits und der Kabinentüre anderseits eine Aussage über die Funktionstüchtigkeit der Schachttüren und/oder der Verriegelungssensoren der Schachttüren erlangt werden.

Die wesentlichen Vorteile der erfindungsgemässen Anordnung sind die Folgenden:
- Der Sicherheitskreis des herkömmlichen Überwachungssystems entfällt; dadurch werden die entsprechenden inhärenten Nachteile vermieden; wird ausserdem ein schon vorhandener Datenbus benutzt, so ist der Verdrahtungs- bzw. Montageaufwand gering.
- Die Sicherheit des Aufzugssystems ist, verglichen mit einem Aufzugssystem mit Sicherheitskreis im Sicherungssystem, erhöht. Zwar ist die Überbrückung von Kontakten möglich durch Software; sie ist aber erkennbar und kann nach einer vordefinierten Zeit aufgehoben werden. Die Sicherheit bleibt auch bestehen, wenn zum Beispiel ein Fehler auftritt oder ein Service durchgeführt wird.
- Das Uberwachungssystem erlaubt spezifische Diagnosen, weil ein Fehler sofort lokalisiert und fernübertragen werden kann.
- Eine vorsorgliche Wartung ist möglich, weil der Zustand der Sensoren, insbesondere der Verriegelungssensoren, analysierbar ist.
- Die Verfügbarkeit des Aufzuges ist erhöht.

Die Sicherheit des Aufzugssystems ist zusätzlich durch die folgende Massnahme steigerbar:
Die Überwachung der Kabinentüre kann sicherheitsgerichtet realisiert werden, wodurch die Aussagekraft der Koinzidenzprüfung erhöht wird. Dafür müssen der der Kabinentüre zugeordnete Sensor wie auch der angeschlossene Datenbus und die Busknoten sicherheitsgerichtet ausgebildet sein.

Im Folgenden wird die Erfindung anhand eines Ausführungsbeispiels und mit Bezug auf die Zeichnung beschrieben. Es zeigt:
- Fig. 1: ein Aufzugssystem nach der Erfindung mit einem Überwachungssystem, in stark vereinfachter und schematisierter Darstellung.

Das in Fig. 1 dargestellte Aufzugssystem 10 ist dazu bestimmt, drei Stockwerke A, B, C zu bedienen. In jedem der Stockwerke A, B, C ist eine Schachttüre 11 vorhanden. Die Schachttüre 11 dient dazu, einen Aufzugsschacht, in dem sich eine Aufzugskabine 12 mit einer Kabinentüre 13 auf- und abwärts bewegen kann, vom umgebenden Raum zu trennen. Die Bewegung der Aufzugskabine 12 erfolgt mit Hilfe einer Antriebseinheit 14 und wird von einer Steuerung 16 gesteuert. Grundsätzlich sollte die Schachttüre nur dann offen sein, wenn sich die Aufzugskabine 12 auf dem entsprechenden Stockwerk befindet. Die Schachttüre wird zu diesem Zwecke von der Kabinentüre 13 der Aufzugskabine 12 gesteuert, wobei sie in ihrer Schliessstellung durch eine Verriegelungsvorrichtung verriegelt ist, die im weiteren als Verriegelungsvorrichtung 18 bezeichnet wird. Zur Feststellung des Zustandes, insbesondere der Stellung, der Verriegelungsvorrichtung 18 und damit der Schachttüre, ist als Verriegelungssensor 20 eine Kontaktvorrichtung mit einem Verriegelungsvorrichtungskontakt vorgesehen. Die Kontaktvorrichtung mit dem Verriegelungsvorrichtungskontakt ist über einen Datenbus 22 mit der Steuerung 16 verbunden. Auch die Aufzugskabine 12 ist steuerungsmässig mit der Steuerung 16 verbunden.

Die oben beschriebene Aufzugsanlage 10 wirkt wie folgt:

Ein jeder Verriegelungsvorrichtung 18 bzw. jeder Schachttüre zugeordneter Verriegelungssensor 20 bzw. Verriegelungsvorrichtungskontakt 20 stellt Daten bzw. Information betreffend den Zustand der Verriegelungsvorrichtung 18 bzw. der Schachttüre zur Verfügung. Der Datenbus 22 überträgt diese Daten bzw. Information an die Steuerung 16, welche die erhaltenen Daten bzw. Information periodisch auswertet. Die Steuerung 16 fragt in kurzen zeitlichen Abständen von zum Beispiel 20 ms die Verriegelungssensoren 20 ab, so dass ein Kommunikationsunterbruch im Bereich des Datenbuses 22 oder der Busknoten sich sehr schnell detektieren lässt.

Zusätzlich zum oben beschriebenen dauernd durchgeführten Test findet ein weiterer Test in grösseren zeitlichen Abständen statt. Hat die Aufzugskabine 12 die Anfahrt auf eines der Stockwerke A, B oder C beendet, so öffnet sich die Kabinentüre. Die Schachttüre 11 des angefahrenen Stockwerkes wird im Normalfall von der Kabinentüre 13 entriegelt und geöffnet. Hierbei wird, etwa ein Mal in einem Zeitraum von 8 bis 24 Stunden, der weitere Test durchgeführt. Getestet wird der Verriegelungskontakt 20. Wird er als in Ordnung befunden, so erfolgt ein entsprechender Eintrag in eine Tabelle, wobei der Zustand 'Kontakt in Ordnung' und der Zeitpunkt des Tests gespeichert werden. Durch den Eintrag in die Tabelle ist die Durchführung des Testes kontrollierbar.

Offnet sich zwar die Schachttüre 11, zeigt aber beim Öffnen ein nicht geplantes Verhalten, so weist dies auf einen an sich geringfügigen Fehler, zum Beispiel auf einen Verschleiss oder eine Verschmutzung im Bereich der Türen und/oder der Verriegelungsvorrichtung 18 hin. In diesem Falle kann das Aufzugssystem 10 mindestens vorübergehend in Betrieb bleiben, aber es empfiehlt sich, eine baldige genaue Kontrolle und Revision durch Servicepersonal vorzusehen.

Öffnet sich der Verriegelungskontakt 20 nicht, so muss davon ausgegangen werden, dass der Kontakt defekt ist, die Verriegelung aber freigegeben und die Schachttür geöffnet wurde. Die Aufzugskabine 12 darf in diesem Falle nicht mehr in Betrieb versetzt werden; das Aufzugssystem 10 muss ausser Betrieb gehen, und es ist unumgänglich, das Servicepersonal herbeizurufen. In diesem Fall kann ein ungewolltes Öffnen der betroffenen Schachttür nicht mehr erkannt werden.

Vor der Abfahrt aus einem Stockwerk werden grundsätzlich die Schachttüre und die Verriegelungsvorrichtung 18 durch die Kabinentüre 13 geschlossen und die Verriegelung fällt zu. Hierbei wird überprüft, ob der Verriegelungskontakt 20 schachtseitig anzeigt, dass die Schachttüre 11 geschlossen ist. Gleichzeit wird der Schliesszustand der Kabinentüre 13 sicherheitsgerichtet überwacht, wodurch eine Koinzidenzprüfung der beiden Schliessvorgänge möglich ist und somit die Sicherheit erhöht wird. Ist das Ergebnis dieser beiden Prüfungen positiv, so kann die Aufzugskabine 12 in Bewegung versetzt werden.

Verläuft hingegen mindestens eine der erwähnten Prüfungen negativ, so kann ein Recovery-Versuch durchgeführt werden. Hierzu erfolgt ein mehrmaliges Schliessen und Öffnen der Türen. Hat der Recovery-Versuch zur Folge, dass die Schachttüre 11 geschlossen und verriegelt wird, so kann das Aufzugssystem 10 zwar in Betrieb bleiben, aber ein Service sollte ins Auge gefasst werden, mindestens dann, wenn wiederholt Recovery-Versuche durchgeführt werden müssen.

Ist hingegen nach Durchführung des Recovery-Versuches die Schachttüre 11 noch immer offen, so muss das Aufzugssystem ausser Betrieb gehen und das Servicepersonal muss herbeigerufen werden.

Falls eine Schachttüre geöffnet ist, ohne dass die Aufzugskabine 12 das entsprechende Stockwerk angefahren hat, so muss daraus geschlossen werden, dass die Schachttüre von aussen geöffnet wurde; dies kann entweder durch eine instruierte Person mit einem Spezialwerkzeug oder unberechtigterweise unter Gewaltanwendung geschehen, da es unmöglich ist, die Schachttüren unbeabsichtigt oder durch Fehlmanipulation zu öffnen. Das Offenstehen der Schachttüre 11 wird nur über den nicht-sicherheitsgerichteten Datenbus erkannt. Das nicht-sicherheitsgerichtete Erfassen dieses Zustandes der Schachttüre 11 kann aber als hinreichend betrachtet werden, und zwar aus den folgenden Gründen: Erstens tritt dieser Fall äusserst selten ein. Zweitens werden die instruierten Personen organisatorisch auf die potentiellen Gefahren hingewiesen und dazu angehalten, das Aufzugssystem in den Service-Modus zu schalten, bevor sie eine Schachttüre öffnen. Drittens werden die Verriegelungskontakte regelmässig, zum Beispiel alle 8 Stunden, überprüft. Viertens wird der Zustand der Verriegelungskontakte durch die Steuerung 16 mit einer gewissen Frequenz abgefragt, so dass Übertragungsfehler herausgefiltert und somit tolerierbar werden. Fünftens sind die Schachttüren 11 selbstzufallend ausgebildet.

Erfolgt die Öffnung der Schachttüre 11 nicht von der Aufzugskabine 12 aus, so schaltet sich das Aufzugssystem sofort aus dem normalen Betriebs-Modus aus und kehrt auch nicht in denselben zurück, ohne dass sichergestellt worden ist, dass die Schachttüre 11 tatsächlich geschlossen ist. Daher kann das Aufzugssystem nicht durch Überbrückung der Verriegelungskontakte in Betrieb gesetzt werden.

Die wesentlichen Vorzüge des neuen Aufzugssystems sind die Folgenden:
- Zur Überwachung benötigt man auf den einzelnen Stockwerken keinen sicherheitsgerichteten Busanschluss sondern nur einen üblichen, nicht-sicherheitsgerichteten Busanschluss. Konventionelle, nicht-sicherheitsgerichtete Busanschlüsse sind ohnehin auf jedem Stockwerk montiert, um die Rufe zu erfassen und die Anzeigen anzusteuern. Das Wegfallen zahlreicher sicherheitsgerichteter Busanschlüsse führt zu einer beträchtlichen Reduktion der Anlagekosten.
- Jeder Riegelkontakt wird einzeln ausgelesen und überprüft. Es wird nicht nur festgestellt, dass eine Störung oder ein Fehler aufgetreten ist, sondern die Störung bzw. der Fehler kann genau lokalisiert werden, wodurch im Störungsfalle eine Diagnose beschleunigt erstellbar ist.
- Nicht nur Störungen und Fehler, insbesondere der Ausfall von Verriegelungssensoren bzw. Verriegelungskontakten, können ausgemacht werden, sondern auch der jeweilige Zustand der Verriegelungssensoren bzw. Verriegelungskontakte, insbesondere bezüglich Prellverhalten und Spannungsabfall, können erfasst werden, bevor eine Störung auftritt.
   Aufgrund solcher Information kann eine vorsorgliche Wartung der Verriegelungskontakte vorgenommen werden. In vielen Fällen lässt sich dadurch vermeiden, dass Störungen und Fehler infolge ausfallender Verriegelungskontakte auftreten.
- Eine unbemerkte Überbrückung der Verriegelungskontakte ist nicht möglich, da die Steuerung einen zu einem nicht vorgesehenen Zeitpunkt erfolgenden Signalwechsel erkennen würde. Dadurch wird die Sicherheit der Schachttürüberwachung zusätzlich erhöht.
- Bei Auftreten einer Störung erlaubt es die Tatsache, dass offene Verriegelungskontakte lokalisiert werden können, die Aufzugskabine auf das nächstmögliche Stockwerk zu fahren, ohne hierbei die betroffene Schachttüre mit dem offenen Kontakt zu überfahren; die Passagiere können also in jedem Falle aussteigen und bleiben nicht längere Zeit eingeschlossen. Anschliessend daran können verschiedenen Reaktionen erfolgen: Die Aufzugskabine kann auf demjenigen Stockwerk verbleiben, auf welchem die Passagiere ausgestiegen sind, und das Servicepersonal wird herbeigerufen; oder die Aufzugskabine wird - falls sie sich unterhalb des Stockwerkes mit dem defekten Verriegelungskontakt befindet - in eine Position gefahren, in der ihr Kabinendach sich wenig unterhalb der geöffneten Schachttüre befindet, so dass die Gefahr des Absturzes einer Person durch die geöffnete Schachttüre in den Aufzugsschacht beseitigt ist; oder die Aufzugskabine wird mit geringer Geschwindigkeit und vorzugsweise begleitet von einem akustischen Signal auf das betroffene Stockwerk mit der offenen Schachttüre gefahren. Es kann ein Recovery-Versuch durchgeführt werden, und falls dieser gelingt, ist das Aufzugssystem wieder betriebsbereit.

## Patentansprüche

1. Aufzugsystem [10] mit einer durch eine Antriebseinheit [14] in einem Aufzugschacht bewegbaren Aufzugkabine [12], einer Steuerung [16] zur Ansteuerung der Antriebseinheit [14], einem Datenbus [22], der mit der Steuerung [16] verbunden ist, Schachttüren [11] zum Verschliessen des Aufzugschachtes, Verriegelungsvorrichtungen [18] zum schachtseitigen Verriegeln der Schachttüren [11], und mit Verriegelungssensoren [20] zum Überwachen der Stellung der Verriegelungsvorrichtungen [18], wobei die Verriegelungssensoren [20] über den Datenbus [22] mit der Steuerung [16] verbunden sind,
**dadurch gekennzeichnet, dass**
ein Verriegelungssensor [20] in kurzen Zeitintervallen wiederholt von der Steuerung [16] über den Datenbus [22] automatisch abgefragt wird, um Kommunikationsunterbrechungen oder Übertragungsfehler bei der Übermittlung über den Datenbus [22] feststellen zu können,
die Funktion eines Verriegelungssensors [20] getestet wird, indem in langen Zeitintervallen wiederholt automatisch der Zustand des Verriegelungssensors [20] bei geöffneter und geschlossener Schachttüre abgefragt und über den Datenbus [22] der Steuerung [16] zur Verfügung gestellt wird.

2. Aufzugsystem [10] nach Anspruch 1,
**dadurch gekennzeichnet,**
**dass** die Verriegelungsvorrichtung selbstzufallend ist, wenn die entsprechende Schachttüre [11] geschlossen ist.

3. Aufzugsystem [10] nach Anspruch 1 oder 2,
**dadurch gekennzeichnet, dass** die zur Verriegelung der Schachttüren [11] benutzten Verriegelungsvorrichtungen [18] vorzugsweise so ausgebildet sind, dass sie nur von einer an der Aufzugskabine [12] vorgesehenen Kabinentüre [13] entriegelt, geöffnet oder geschlossen werden können, oder dass sie mit einem Spezialwerkzeug entriegelt und von Hand aufgeschoben werden können.

4. Aufzugsystem [10] nach einem der Ansprüche 1 bis 3,
**dadurch gekennzeichnet,**
**dass** über den Verriegelungssensor [20] an einer der Schachttüren [11] der Zustand (zum Beispiel die Lage) der Verriegelungsvorrichtung [18] dieser Schachttüre [11] und der Zustand (zum Beispiel die Stellung) dieser Schachttüre [11] überwachbar ist.

5. Aufzugsystem [10] nach einem der Ansprüche 1 bis 4,
**dadurch gekennzeichnet,**
**dass** der Verriegelungssensor [20]
ein Verriegelungsvorrichtungskontakt,
ein Mikroschalter,
ein induktiver Sensor,
ein kapazitiver Sensor, oder
ein optischer Sensor ist.

6. Aufzugsystem [10] nach einem der Ansprüche 1 bis 5,
**dadurch gekennzeichnet,**
**dass** die Steuerung [16] die Abfrage der Verriegelungssensoren [20] auswertet, um eine oder mehrere der folgenden vordefinierten Reaktionen auslösen zu können:
Erkennen und Lokalisieren eines Fehlers;
Serviceruf auslösen;
falls offene Schachttüre erkannt wurde, Aufzugkabine stoppen oder situationsangepasste Reaktion ausführen.

7. Aufzugsystem [10] nach einem der Ansprüche 1 bis 6,
**dadurch gekennzeichnet,**
**dass** die Steuerung [16] die Abfrage der Verriegelungssensoren [20] auswertet, um festgestellte Übertragungsfehler durch Aufwertung mehrerer Datenpakete zu korrigieren.

8. Aufzugsystem [10] nach einem der Ansprüche 3 bis 7,
**dadurch gekennzeichnet,**
**dass** zusätzlich zu der Überwachung der Schachttüren [11] auch die Kabinentüre überwacht wird, um mittels einer Koinzidenzprüfung der Signale von Schachttüre [11] und Kabinentüre [13] eine Aussage über die Funktionstüchtigkeit der Schachttüre [11] und/oder des Verriegelungssensors [20] der Schachttüre [11] zu ermöglichen.

9. Aufzugsystem [10] nach Anspruch 8,
**dadurch gekennzeichnet,**
**dass** die Überwachung der Kabinentüre [13] mit einem Sicherheitsbus ausgeführt ist, um die Sicherheit zu erhöhen.

10. Aufzugsystem [10] nach Anspruch 1,
**dadurch gekennzeichnet,**
**dass** zusätzlich zu den Verriegelungssensoren [20] weitere Mittel zum Erfassen des Zustandes der Schachttüren [11] vorhanden sind, die Information über den Zustand der Schachttüre über den Datenbus [22] oder über einen Sicherheitsbus an die Steuerung [16] übermitteln.

## Claims

1. Lift system (10) with a lift cage (12) movable in a lift shaft by a drive unit (14), a control (16) for controlling the drive unit (14), a data bus (22) connected with the control (16), shaft doors (11) for closing the lift shaft, locking devices (18) for locking the shaft doors (11) at the shaft side and lock sensors (20) for monitoring the setting of the locking devices (18), wherein the lock sensors (20) are connected with the control (16) by way of the data bus (22), **characterised in that** a lock sensor (20) is repeatedly automatically interrogated by the control (16) at short intervals in time by way of the data bus (22) in order to be able to establish communications interruptions or transmission errors in the transmission by way of the data bus (22), and the function of a locking sensor (22) is detected **in that** the state of the locking sensor (20) is repeatedly automatically interrogated at long intervals in time with open and closed shaft door and made available to the control (16) by way of the data bus (22).

2. Lift system (10) according to claim 1, **characterised in that** the locking device is self-shutting when the corresponding shaft door (11) is closed.

3. Lift system (10) according to claim 1 or 2, **characterised in that** the locking devices (18) used for locking the shaft doors (11) are preferably so constructed that they can be unlocked, opened or closed only by a cage door (13) provided at the lift cage (12) or that they can be unlocked by a special tool and slid open by hand.

4. Lift system (10) according to one of claims 1 to 3, **characterised in that** there is monitored, by way of the locking sensor (20) at one of the shaft doors (11), the state (for example the position) of the locking device (18) of these shaft doors (11) and the state (for example the setting) of the shaft doors (11).

5. Lift system (10) according to one of claims 1 to 4, **characterised in that** the locking sensor (20) is a locking device contact, a microswitch, an inductive sensor, a capacitive sensor or an optical sensor.

6. Lift system (10) according to one of claims 1 to 5, **characterised in that** the control (16) evaluates the interrogation of the locking sensors (20) in order to be able to trigger one or more of the following predefined reactions: recognition and localisation of a fault; triggering of a service call; or, if an open shaft door was recognised, stopping lift cage or carrying out a situation-adapted reaction.

7. Lift system (10) according to one of claims 1 to 6, **characterised in that** the control (16) evaluates the interrogation of the locking sensors (20) in order to correct ascertained transmission errors by evaluation of several data packets.

8. Lift system (10) according to one of claims 3 to 7, **characterised in that** in addition to monitoring of the shaft doors (11) the cage door is also monitored in order to make possible, by means of a coincidence check of the signals of shaft door (11) and cage door (13), a statement about the functional capability of the shaft door (11) and/or the locking sensor (20) of the shaft door (11).

9. Lift system (10) according to claim 8, **characterised in that** the monitoring of the cage door (13) is carried out by a safety bus in order to increase safety.

10. Lift system (10) according to claim 1, **characterised in that** in addition to the locking sensors (20) further means for detecting the state of the shaft doors (11) are present, which transmit information about the state of the shaft door by way of the data bus (22) or by way of a safety bus to the control (16).

## Revendications

1. Système d'ascenseur (10) comprenant une cabine d'ascenseur (12) apte à se déplacer dans une gaine d'ascenseur grâce à une unité d'entraînement (14), une commande (16) pour commander l'unité d'entraînement (14), un bus de données (22) qui est relié à la commande (16), des portes palières (11) pour fermer la gaine d'ascenseur, des dispositifs de verrouillage (18) pour verrouiller les portes palières (11) côté gaine, et des capteurs de verrouillage (20) pour surveiller la position des dispositifs de verrouillage (18), les capteurs de verrouillage (20) étant reliés par le bus de données (22) à la commande (16),
**caractérisé en ce qu'**un capteur de verrouillage (20) est interrogé automatiquement, de manière répétée à intervalles rapprochés, par la commande (16) par l'intermédiaire du bus de données (22) afin de pouvoir constater des coupures de communication ou des défauts de transmission lors de la transmission par le bus de données (22),
le fonctionnement d'un capteur de verrouillage (20) est testé grâce au fait que l'étage dudit capteur (20) est interrogé automatiquement, de manière répétée à intervalles éloignés, alors que la porte palière est ouverte et fermée, et est fourni à la commande (16) par l'intermédiaire du bus de données (22).

2. Système d'ascenseur (10) selon la revendication 1, **caractérisé en ce que** le dispositif de verrouillage se referme en tombant quand la porte palière (11) correspondante est fermée.

3. Système d'ascenseur (10) selon la revendication 1 ou 2, **caractérisé en ce que** les dispositifs de verrouillage (18) utilisés pour verrouiller les portes palières (11) sont conçus de préférence pour ne pouvoir être déverrouillés, ouverts et fermés que par une porte de cabine (13) prévue sur la cabine d'ascenseur (12), ou pour pouvoir être déverrouillés à l'aide d'un outil spécial et poussés avec la main.

4. Système d'ascenseur (10) selon l'une des revendications 1 à 3, **caractérisé en ce que** par l'intermédiaire du capteur de verrouillage (20) sur l'une des portes palières (11), l'état (par exemple la position) du dispositif de verrouillage (18) de cette porte palière (11) et l'état (par exemple la position) de cette porte palière (11) peuvent être surveillés.

5. Système d'ascenseur (10) selon l'une des revendications 1 à 4, **caractérisé en ce que** le capteur de verrouillage (20) est constitué par un contact de dispositif de verrouillage, un microrupteur, un capteur inductif, un capteur capacitif ou un capteur optique.

6. Système d'ascenseur (10) selon l'une des revendications 1 à 5, **caractérisé en ce que** la commande (16) évalue l'interrogation des capteurs de verrouillage (20) pour pouvoir déclencher l'une au moins des réactions prédéfinies suivantes :
- détection et localisation d'un dysfonctionnement ;
- déclenchement d'un appel de service ;
- au cas où une porte ouverte a été détectée, arrêt de la cabine ou réaction adaptée à la situation.

7. Système d'ascenseur (10) selon l'une des revendications 1 à 6, **caractérisé en ce que** la commande (16) évalue l'interrogation des capteurs de verrouillage (20) afin de corriger des défauts de transmission constatés, en évaluant plusieurs paquets de données.

8. Système d'ascenseur (10) selon l'une des revendications 3 à 7, **caractérisé en ce qu'**en plus des portes palières (11), on surveille aussi la porte de cabine pour permettre, grâce à un contrôle de coïncidence des signaux de la porte palière (11) et de la porte de cabine (13), un renseignement sur la capacité de fonctionnement de la porte palière (11) et/ou du capteur de verrouillage (20) de celle-ci.

9. Système d'ascenseur (10) selon la revendication 8, **caractérisé en ce que** la surveillance de la porte de cabine (13) est effectuée avec un bus de sécurité afin d'augmenter la sécurité.

10. Système d'ascenseur (10) selon la revendication 1, **caractérisé en ce qu'**il est prévu, en plus des capteurs de verrouillage (20), d'autres moyens pour détecter l'état des portes palières (11), qui transmettent des informations concernant l'état de la porte palière à la commande (16) par l'intermédiaire du bus de données (22) ou d'un bus de sécurité.
